# EUROPÄISCHE PATENTSCHRIFT

(11) **EP 0 325 139 B1**
(45) Veröffentlichungstag und Bekanntmachung des Hinweises auf die Patenterteilung: **30.03.1994**
(21) Anmeldenummer: 89100296.6
(22) Anmeldetag: 10.01.1989
(51) Int. Cl.: H01H 19/56, H01H 9/00, H01H 11/06

(54) **In einer Isolierstoffwand sitzende Kontaktanordnung für Stufenwähler von Stufentransformatoren**
Contact arrangement placed in an insulated wall for tap changers of tap transformers
Dispositif de contact monté dans une paroi de matériaux isolants pour sélecteurs de prises de transformateurs à prises

(30) Priorität: 16.01.1988 DE 3801152
(43) Veröffentlichungstag der Anmeldung: 26.07.1989
(73) Patentinhaber: MASCHINENFABRIK REINHAUSEN GMBH, 93025 Regensburg (DE)
(72) Erfinder: Bleibtreu, Alexander, D-8400 Regensburg (DE); Lauterwald, Rolf, Ing.grad., D-8411 Pettendorf (DE); Dohnal, Dieter, Dr.-Ing., D-8417 Lappersdorf (DE); Pillmeier, Leo, Ing.grad., D-8400 Regensburg (DE)

(56) Entgegenhaltungen:
- AT-B- 382 476
- CH-A- 489 878
- DE-B- 1 118 860
- FR-A- 2 117 375
- FR-A- 2 139 830

## Beschreibung

Die Erfindung bezieht sich auf eine Kontaktanordnung für Stufenwähler gemäß Oberbegriff des Patentanspruches 1. Derartige Kontaktanordnungen sind bekannt: DE-AS 11 18 860.

Bei Stufenschaltern für Stufentransformatoren werden im Filament-Verfahren hergestellte Isolierstoffzylinder sowohl für den Lastumschalter wie auch für den Stufenwähler verwendet. Es ist deshalb erforderlich, eine Vielzahl von Kontaktstücken in der Wand eines derartigen Isolierstoffzylinders anzuordnen. Hierbei ist zu berücksichtigen, daß der in der Wand des Isolierstoffzylinders sitzende Schaft als Elektrode wirkt, an der, hauptsächlich bei elektrischer Stoßbeanspruchung, hohe Austrittsfeldstärken auftreten. Es werden deshalb die in der Wand sitzenden Kontaktstücke mit einer zusätzlichen Querisolation versehen. Hiermit soll verhindert werden, daß die auftretenden hohen Austrittsfeldstärken direkt an den mit der Bohrung durchtrennten Glasfasern und den sich eventuell um einzelne Filaments bildenden Kapillaren zu liegen kommen. Da es ferner noch darauf ankommt, bei der Befestigung der Kontaktstücke metallische Befestigungsmittel möglichst zu vermeiden, um nicht die elektrische Festigkeit zwischen den Kontakten durch diese metallischen Befestigungsmittel zusätzlich herabzusetzen, gestalten sich die genannten Kontaktanordnungen sehr aufwendig.

Aufgabe der Erfindung ist es, eine Kontaktanordnung gemäß Oberbegriff des Patentanspruches 1 anzugeben, die sich auf einfache Weise unter Vermeidung metallischer Befestigungsmittel, die zu einer Verschlechterung des Feldverlaufs führen würden und die damit zusätzlicher Steuerelektroden bedürfen, herstellen läßt. Diese Aufgabe wird durch die im Kennzeichen des Anspruches 1 angegebenen Mittel gelöst.

Neben der Tatsache, daß die neue Kontaktanordnung mit einfachen Werkzeugen oder Hilfsmitteln herstellbar ist, fällt als weiterer Vorteil ins Gewicht, daß die Befestigung des Kontaktstückes in der Zylinderwand ohne zusätzliche metallische Teile und auch ohne scharfkantige Gewinde erfolgen kann.

Da beim Zusammenschieben der beiden buchsenartigen Isolierstoffteile ein Spalt zwischen beiden Isolierstoffbuchsen verbleibt, werden zweckmäßigerweise Entlüftungskanäle, die den Spalt mit dem Außenraum verbinden, vorgesehen. Es wird so vermieden, daß beim Einsetzen des Stufenwählers in den ölraum des Transformators Luftpolster am Kontaktstück bleiben.

Bei einem Kontaktstück mit rundem Schaft und angequetschter Anschlußfahne ist es von Vorteil, wenn die auf der Seite der Anschlußfahne liegende Isolierstoffbuchse mit zwei sich gegenüberliegenden Aussparungen entsprechend der Breite der Anschlußfahne versehen wird. Dies erleichtert die Montage der Kontaktvorrichtung, da die Isolierstoffbuchse auch nach dem Anquetschen der Anschlußfahne auf den Schaft geschoben werden kann, wonach sie dann um 90° verdreht wird.

Bei spannungsmäßig besonders hoch beanspruchten Kontaktvorrichtungen kann es zweckmäßig sein, den Schaft des Kontaktstückes im Bereich der beiden Isolierstoffbuchsen mit einer dünnen Schicht aus dielektrisch hochwertigem Isoliermaterial zu versehen. Der Schaft kann hierbei z.B. mit einem speziellen Isolierstoff umwickelt werden oder er kann auch z.B. im Wirbelsinterverfahren mit Isolierstoff beschichtet werden.

Ferner ist es ohne weiteres möglich, die Kontaktanordnung auf der Anschlußseite mit einer üblichen Abschirmelektrode zu versehen. Diese kann so angeordnet werden, daß sie zwischen Isolierstoffbuchse und Verformstelle einfach eingeklemmt wird, wobei sie an der Oberfläche der Isolierstoffbuchse anliegt. Hierbei kann ferner die Isolierstoffbuchse mit einem umlaufenden, die Abschirmelektrode seitlich umgreifenden nach außen offenen Rand, der eine weitere Isolierbarriere bildet, versehen werden.

Mehrere Ausführungsbeispiele der neuen Kontaktanordnung sind in der Zeichnung dargestellt und werden nachstehend näher beschrieben. Es zeigen:
- Fig. 1: ein erstes Ausführungsbeispiel in perspektivischer Schnittdarstellung,
- Fig. 2a und 2b: dieselbe Ausführung wie Fig. 1 in einem Längsschnitt bzw. in einem Querschnitt (teilw.),
- Fig. 3a und 3b: einen Längsschnitt und eine Außenansicht eines zweiten Beispiels,
- Fig. 4a und 4b: einen Längsschnitt und einen Querschnitt (teilw.) einer Ausführung mit Zusatzisolation,
- Fig. 5a und 5b: einen Längsschnitt und einen Querschnitt (teilw.) einer Ausführung mit Abschirmelektrode
- Fig. 6a und 6b: einen Längsschnitt und einen Querschnitt (teilw.) einer Ausführung mit Abschirmelektrode und zusätzlicher Isolierbarriere.

Wie aus den Figuren 1, 2a und 2b hervorgeht, steckt das Kontaktstück mit einem flach ausgebildeten Schaft 1 in der Wand 2 eines Isolierstoffzylinders. Das Kontaktstück besitzt auf der Innenseite des Zylinders eine als Elektrodenform 3 gestaltete Kontaktfläche sowie auf der Außenseite eine als Flachanschluß 4 ausgebildete Anschlußfläche. Um den Schaft 1 herum sind zwei Isolierstoffbuchsen 5, 6 angeordnet, die ineinandergreifen, wobei die innere Isolierstoffbuchse 5 mit einem Rand 7 an der Innenseite der Wand 2 und die äußere Isolierstoffbuchse 6 mit einem Rand 8 an der Außenseite der Wand 2 anliegen. Das Kontaktstück ist mit seiner als Elektrodenform 3 gestalteten Kontaktfläche fest in die Isolierstoffbuchse 5 eingebettet und andererseits durch Verformungen 9, die an der Außenseite der Wand 2 am Schaft 1 vorgenommen worden sind und die gegen die äußere Isolierstoffbuchse 6 gerichtet sind, in der Wand 2 des Isolierstoffzylinders gehalten. Der zwischen den beiden Isolierstoffbuchsen 5, 6 bestehende Spalt 11 steht über Entlüftungskanäle 12 mit dem Außenraum in Verbindung. Die beiden erkennbaren Bohrungen 13 dienen der Verformung des Schaftes 1 auf der Außenseite der Wand 2 des Isolierstoffzylinders. In diese Bohrungen greift bei der Montage der Kontaktvorrichtung ein geeignetes, nicht dargestelltes Werkzeug ein, mit welchem die Verformung vorgenommen wird.

Gemäß Figur 3a und 3b besitzt das Kontaktstück einen runden Schaft 31, der wiederum in der Wand 2 eines Isolierstoffzylinders sitzt. Das die Kontaktfläche bildende innere, dicker ausgeführte Ende 33 ist wiederum als Elektrodenform ausgebildet und liegt fest an der inneren Isolierstoffbuchse 35 an. Das äußere Ende des Kontaktstückes ist mit einem angequetschten Flachanschluß 34 versehen, wobei der Flachanschluß über die Breite des Schafts 31 hinausreicht. Dementsprechend besitzt die äußere Isolierstoffbuchse 36 zwei Aussparungen 361, die der Breite des Flachanschlusses 34 entsprechen. Wurde die innere Isolierstoffbuchse 35 bereits vor dem Anquetschvorgang des Flachanschlusses 34 auf das Kontaktstück aufgesteckt, so kann die äußere Isolierstoffbuchse 36 nachträglich über den Flachanschluß geschoben und dann anschließend um etwa 90° verdreht werden. Auch hier erfolgt das Festlegen des Kontaktstückes durch Verformungen 39, die am Schaft 31 auf der Außenseite der Wand 2 vorgenommen worden sind, derart, daß das Kontaktstück zusammen mit den beiden Isolierstoffbuchsen 35, 36 fest in der Wand 2 des Isolierstoffzylinders gehalten wird. Auch hier sind Entlüftungskanäle 312 vorgesehen.

Die Figuren 4a und 4b zeigen eine Ausführungsform, wie sie bereits in den Figuren 1, 2a und 2b gezeigt und beschrieben worden ist. Hier ist jedoch der Schaft 41 des Kontaktstückes im Bereich der beiden Isolierstoffbuchsen 45, 46 mit einer zusätzlichen Isolation 14 aus hochwertigem Isoliermaterial versehen. Alles übrige entspricht dem zuvor beschriebenen Beispiel.

Gemäß Figur 5a und 5b ist das eingangs beschriebene Ausführungsbeispiel mit einer zusätzlichen Abschirmelektrode 15 versehen, welche um die Verformungen 9 herum angeordnet ist. Die Abschirmelektrode 15 liegt dabei an der Oberfläche der äußeren Isolierstoffbuchse 6 an und wird ebenfalls durch die Verformungen 9 gehalten.

Gemäß Figur 6a und 6b, die im wesentlichen wiederum eine Ausführung, wie zuvor in Figur 1, 2a und 2b beschrieben, zeigt, ist die äußere Isolierstoffbuchse 66 mit einem umlaufenden Rand 16 versehen, der die Abschirmelektrode 15 seitlich umgreift und nach außen offen ist. Dieser Rand 16 dient als zusätzliche Isolierbarriere. Alle übrigen Merkmale stimmen mit den an Hand der Figuren 1, 2a, 2b beschriebenen Merkmalen überein.

## Patentansprüche

1. Kontaktanordnung für Stufenwähler von Stufentransformatoren, bei der das Kontaktstück mit einem Schaft (1) in einer Bohrung einer Zylinderwand (2) aus gewickeltem Isolierstoff sitzt und an der äußeren Seite der Zylinderwand mit einem eine Anschlußfläche besitzenden Ende (4) und an der inneren Seite mit einem eine Kontaktfläche besitzenden Ende (3) aus der Zylinderwand herausragt und um dessen Schaft ein zusätzlicher Mantel aus Isolierstoff als Querisolation vorgesehen ist,
dadurch gekennzeichnet,
daß der Mantel aus zwei buchsenartigen ineinandergreifenden Teilen (5, 6) aus Isoliermaterial besteht, die von beiden Seiten der Zylinderwand (2) auf den Schaft (1) gesteckt sind und die jeweils mit einem vorstehenden Rand (7, 8) an der Zylinderwand anliegen, wobei das die Kontaktfläche besitzende Ende (3) des Kontaktstückes gegenüber seinem Schaft wulstartig als Elektrodenform verdickt ist und mit dieser Elektrodenform (3) fest an der Isolierstoffbuchse (5) anliegt und wobei das Kontaktstück durch bleibende Verformung (9) seines Schaftes auf der äußeren Seite der Zylinderwand in der Zylinderwand gehalten wird.

2. Kontaktanordnung nach Anspruch 1,
dadurch gekennzeichnet,
daß der zwischen den beiden ineinandergeschobenen Isolierstoffbuchsen (5, 6) bestehende Spalt (11) über Entlüftungskanäle (12) mit dem Außenraum verbunden ist.

3. Kontaktanordnung nach Anspruch 1 oder 2,
dadurch gekennzeichnet,
daß das die Anschlußfläche tragende Ende des Kontaktstückes als eine im Quetschvorgang hergestellte Anschlußfahne (34), deren Breite über den Durchmesser des Schaftes (31) hinausgeht, ausgebildet ist und daß die auf der Seite der Anschlußfahne liegende Buchse (36) mit zwei sich gegenüberliegenden Aussparungen (361) entsprechend der Breite der Anschlußfahne (34) versehen ist, wobei in der Endlage des Kontaktstückes die Buchse (36) mit den Aussparungen (361) gegenüber der Breitenausdehnung der Anschlußfahne (34) um etwa 90° verdreht ist.

4. Kontaktanordnung nach Anspruch 1, 2 oder 3,
dadurch gekennzeichnet,
daß der Schaft (41) des Kontaktstückes im Bereich der beiden Isolierstoffbuchsen (45, 46) mit einer dünnen Schicht (14) aus dielektrisch hochwertigem Isoliermaterial versehen ist.

5. Kontaktanordnung nach einem der vorhergehenden Ansprüche,
dadurch gekennzeichnet,
daß um die Verformungsstelle (9) herum eine Abschirmelektrode (15) angeordnet ist, die an der Oberfläche der Isolierstoffbuchse (6) anliegt und zwischen Isolierstoffbuchse und Verformungsstelle eingeklemmt ist.

6. Kontaktanordnung nach Anspruch 5,
dadurch gekennzeichnet,
daß die Isolierstoffbuchse (66) an der Außenseite mit einem umlaufenden, die Abschirmelektrode (15) seitlich umgreifenden nach außen offenen Rand (67) als Isolierbarriere versehen ist.

## Claims

1. Contact arrangement for tap selectors of tapped transformers, in which the contact member is seated by a shaft (1) in a bore of a cylinder wall (2) of wound insulating material and projects at the outer side of the cylinder wall by an end (4) having a connection surface and at the inner side by an end (3) having a contact surface, and an additional casing of insulating material is provided around the shaft of the contact member as transverse insulation, characterised thereby that the casing consists of two sleeve-shaped interengaging parts (5, 6) of insulating material, which are plugged onto the shaft (1) from both sides of the cylinder wall (2) and which each bear against the cylinder wall by a respective projecting edge (7 or 8), wherein the end (3) of the contact member having the contact surface is thickened, relative to its shaft, beadlike as an electrode shape and firmly bears by this electrode shape (3) against the insulating material sleeve (5) and wherein the contact member is retained in the cylinder wall by permanent deformation (9) of its shaft on the outer side of the cylinder wall.

2. Contact arrangement according to claim 1, characterised thereby that the gap (11) existing between the two insulating material sleeves (5, 6) pushed into one another is connected with the exterior space.

3. Contact arrangement according to claim 1 or 2, characterised thereby that the end of the contact member carrying the connection surface is formed as a connection lug (34), which is produced in a pressing process and the width of which exceeds the diameter of the shaft (31), and that the sleeve (36) disposed on the side of the connection lug is provided with two mutually opposite recesses (361) corresponding to the width of the connection lug (34), wherein in the end position of the contact member the sleeve (36) with the recesses (361) is turned through about 90° relative to the width extent of the connection lug (34).

4. Contact arrangement according to claim 1, 2 or 3, characterised thereby that the shaft (41) of the contact member is provided in the region of the two insulating material sleeves (45, 46) with a thin layer (14) of dielectric high-grade insulating material.

5. Contact arrangement according to one of the preceding claims, characterised thereby that arranged around the deformation location (9) is a screening electrode (15), which bears against the surface of the insulating material sleeve (6) and is clamped in between the insulating material sleeve and deformation location.

6. Contact arrangement according to claim 5, characterised thereby that the insulating material sleeve (66) is provided at the outer side with an encircling, outwardly open edge (67), which laterally engages around the screening electrode (15), as an insulating barrier.

## Revendications

1. Dispositif de contact pour des sélecteurs de prises de transformateurs à prises dont la pièce de contact est montée avec son corps (1) dans un perçage d'une paroi de cylindre (2) en matière isolante obtenue par enroulement et sur la face extérieure de la paroi du cylindre, cette pièce est en saillie par son extrémité (4) munie d'une surface de raccordement et du côté intérieur, la pièce est en saillie de la paroi du cylindre par une extrémité (3) munie d'une surface de contact, le corps ayant une enveloppe supplémentaire en matière isolante assurant l'isolation transversale,
dispositif caractérisé en ce que
l'enveloppe se compose de deux pièces (5, 6) venant prendre l'une dans l'autre à la manière de deux manchons, en matière isolante, ces deux pièces étant engagées sur le corps (1) à partir des deux faces de la paroi cylindrique (2), et elles s'appuient respectivement par un bord en saillie (7, 8) contre la paroi du cylindre, l'extrémité (3) de la pièce de contact munie de la surface de contact étant renforcée par un bourrelet sous forme d'électrode par rapport au corps et elle s'appuie solidement contre la douille en matière isolante (5) par cette forme d'électrode (3), la pièce de contact étant maintenue par déformation permanente (9) de son corps dans la paroi du cylindre, sur le côté extérieur de cette paroi.

2. Dispositif de contact selon la revendication 1, caractérisé en ce que l'intervalle (11) qui subsiste entre les deux douilles de matière isolante (5, 6) engagées l'une dans l'autre, est relié à l'extérieur par des canaux de ventilation (12).

3. Dispositif de contact selon la revendication 1 ou 2, caractérisé en ce que l'extrémité de la pièce de contact qui porte la surface de raccordement se prolonge par une patte de raccordement (34) réalisée par écrasement et dont la largeur dépasse le diamètre du corps (31), la douille (36) située du côté de la patte de raccordement est munie de deux cavités (361) opposées, correspondant à la largeur de la patte de raccordement (34), et, en position finale de la pièce de contact, la douille (36) est tournée environ de 90° avec les cavités (361) par rapport à l'extension en largeur de la patte de raccordement (34).

4. Dispositif de contact selon les revendications 1, 2 ou 3, caractérisé en ce qu'au niveau des deux douilles isolantes (45, 46), le corps (41) de la pièce de contact comporte une mince couche (14) en une matière isolante à caractéristique diélectrique très élevée.

5. Dispositif de contact selon l'une des précédentes revendications, caractérisé en ce qu'une électrode formant écran (15) entoure la zone de déformation (9), électrode qui s'appuie contre la surface supérieure de la douille isolante (6) et est pincée entre cette douille et la zone de déformation.

6. Dispositif de contact selon la revendication 5, caractérisé en ce que la douille isolante (66) comporte, sur son côté externe, un bord (67) ouvert vers l'extérieur, entourant latéralement l'électrode (15) formant écran et constituant une barrière d'isolation.
